# EUROPÄISCHE PATENTSCHRIFT

(11) **EP 0 203 339 B1**
(45) Veröffentlichungstag und Bekanntmachung des Hinweises auf die Patenterteilung: **20.09.1989**
(21) Anmeldenummer: 86105214.0
(22) Anmeldetag: 15.04.1986
(51) Int. Cl.: F27D 11/08, F27B 14/06, F27D 1/18, F27D 11/10, F27B 14/12

(54) **Hub- und Schwenkvorrichtung für den Deckel des Ofengefässes eines Lichtbogenofens**
Device to raise and pivot the top of an arc furnace
Dispositif pour soulever et faire pivoter le couvercle d'un four à arc

(30) Priorität: 19.04.1985 DE 3514293
(43) Veröffentlichungstag der Anmeldung: 03.12.1986
(73) Patentinhaber: Fuchs Systemtechnik GmbH, D-77731 Willstätt (DE)
(72) Erfinder: Ehle, Joachim, Dipl.-Ing., D-7606 Lautenbach (DE)
(74) Vertreter: Blumbach Weser Bergen Kramer

(56) Entgegenhaltungen:
- DE-C- 539 482
- GB-A- 102 365
- GB-A- 2 099 121
- US-A- 1 818 239
- US-A- 3 979 551

## Beschreibung

Die Erfindung betrifft eine seitlich des Ofengefäßes eines Lichtbogenofens angeordnete Hub- und Schwenkvorrichtung für den Deckel des Ofengefäßes, die ein heb- und senkbares Tragglied enthält, das am Deckelrand angreift.

Der Deckel eines Lichtbogenofens muß zum Chargieren des Ofens im allgemeinen angehoben und zur Seite geschwenkt werden. Zu diesem Zweck ist üblicherweise ein Deckeltragwerk vorgesehen, das sich auf einem die Hubsäulen der Elektrodentragarme des Lichtbogenofens tragenden Drehportal abstützt und zwei auskragende Tragarme enthält, die sich zu beiden Seiten der Elektrodentragarme bis über den Deckel erstrecken und durch 4 oder manchmal auch 3 Bolzen mit dem Deckel verbunden sind.

Bei einer derartigen Ausbildung des Tragwerkes ist nicht zu vermeiden, daß sich die Deckeltragarme im Bereich der Magnetfelder der Elektroden des Lichtbogenofens befinden. Deshalb müssen diese Tragarme bei Hochleistungslichtbogenöfen wassergekühlt werden, was zu einer erheblichen Erhöhung des Gewichtes des gesamten Tragwerkes beiträgt.

Durch die DE-PS 26 13 012 ist eine Hub- und Schwenkvorrichtung der einleitend genannten Art bekannt geworden, bei der dieses Problem nicht vorhanden ist, da hier das Anheben und Zur-Seite-Schwenken des Ofendeckels mittels einer an der Seitenwand des Ofengefäßes befestigten Halterung erfolgt, die durch Tragglieder fest mit dem Ofenrand verbunden ist und sowohl ein Anheben als auch ein Verschwenken der Tragglieder und damit des Ofendeckels um die senkrechte Mittelachse der Halterung ermöglicht.

Neuerdings werden die Deckel oder zumindest Teile der Deckel von Lichtbogenöfen als wassergekühlte Elemente ausgebildet und, da diese Elemente elektrisch leitend sind, besteht das Problem einer ausreichenden elektrischen Isolierung des Deckels gegenüber dem Deckeltragwerk, falls dieses während des Ofenbetriebes mit dem Deckel in Verbindung steht. Sollen Elemente des Deckels, wie das besonders beanspruchte Mittelstück, oder der gesamte Deckel ausgewechselt werden, so setzt dies ein Lösen der Hub- und Schwenkvorrichtung bzw. des Deckeltragwerks vom Deckel voraus, was nicht nur zeitaufwendig, sondern für die damit befaßten Arbeiter wegen der hohen Temperaturen in der Nähe des Deckels auch beschwerlich und gefährlich ist.

Der Erfindung liegt die Aufgabe zugrunde, bei einer Hub- und Schwenkvorrichtung der im Oberbegriff des Patentanspruchs 1 genannten Art, ohne großen konstruktiven Aufwand, eine gute elektrische Isolierung dieser Vorrichtung gegenüber dem Ofendeckel zu gewährleisten und unerwünschte Kriechströme zwischen dem Deckel und dieser Vorrichtung zu verhindern. Ferner soll das Auswechseln des Deckels oder von Teilen des Deckels vereinfacht und die hierfür erforderliche Zeit verkürzt werden. Der Auswechselvorgang soll durchgeführt werden können, ohne daß sich Arbeiter zur Lösung der Verbindung zwischen der Hub- und Schwenkvorrichtung und dem Deckel in die unmittelbare Nähe des Ofengefäßes begeben müssen.

Die Aufgabe wird erfindungsgemäß durch die Merkmale des Anspruchs 1 gelöst. Vorteilhafte Ausgestaltungen der Erfindung sind den übrigen Ansprüche zu entnehmen.

Die Erfindung wird durch drei Ausführungsbeispiele anhand von 6 Figuren näher erläutert. Es zeigen
Fig. 1 in schematischer Darstellung eine Seitenansicht eines Lichtbogenofens mit einer Hub- und Schwenk vorrichtung für den Deckel entsprechend der ersten Ausführungsform,
Fig. 2 in schematischer Darstellung eine Draufsicht auf diese Anordnung,
Fig 3 und 4 entsprechende Ansichten der zweiten Ausführungsform und
Fig 5 und 6 entsprechende Ansichten der dritten Ausführungsform.

Der in den Fig. 1 und 2 dargestellte Lichtbogenofen 1 enthält ein Ofengefäß 2 mit wassergekühlten Wänden, wie es beispielsweise in der DE-OS 28 24 821 beschrieben ist. Auf einem oberen wasserführenden Ring 3 dieses Ofengefäßes liegt mit seinem Rand ein Deckel 4 auf, der wie in Fig. 2 angedeutet ist, einen wassergekühlten äußeren Tragring 5 für innerhalb dieses Tragrings angeordnete wassergekühlte Elemente aufweist.

Seitlich des Ofengefäßes befindet sich in bekannter Weise ein Drehportal 6, das um eine senkrechte Schwenkachse 7 schwenkbar ist. Es stützt sich auf Rollen 8 ab und trägt die Hubsäulen 9 für die Elektrodentragarme 10 in die Lichtbogenelektroden 11 (nur in Fig. 2 dargestellt) eingespannt sind, die durch Elektrodendurchführungen im Deckel 4 hindurchgeführt sind.

Als Hub- und Schwenkvorrichtung für den Ofendeckel 4 sind bei dem ersten Ausführungsbeispiel zwei um eine horizontale Schwenkachse 12 schwenkbare Klauen 13 und 14 vorgesehen, die in der in Fig. 1 strich-punktiert dargestellten abgesenkten Position - gekennzeichnet durch 13' - vom Rand des Deckels 4 gelöst sind und beim Anheben jeweils in eine der Form der Schwenkklauen angepaßte Hebeöse 15 bzw. 16 am Rand des Deckels 4 eingreifen. Die Hubbewegung der Schwenkklauen 13 und 14 wird bei dem Ausführungsbeispiel durch hydraulisch betätigte Linearantriebe 17 bewirkt, die drehbar in der betreffenden Schwenkklaue 13 bzw. 14 und auf der Plattform des Portals 6 gelagert sind. Die Antriebe der Schwenkklauen 13 und 14 müssen so ausgebildet sein, daß sie in der Lage sind, nach dem Eingriff der Schwenkklauen in die zugehörigen Hebeösen 15 und 16, den Deckel 4 vom Ofengefäß 2 abzuheben. Die entsprechende Position der Schwenkklaue 13 ist in Fig. 1 ebenfalls strich-punktiert dargestellt und mit 13" bezeichnet.

Jede Schwenkklaue enthält auf der dem Deckel 4 zugewandten Seite ein unteres Drucklager 18 und auf der dem Deckel abgewandten Seite ein höher liegendes oberes Drucklager 19. Die beiden Drucklager sind aus Gründen der Übersichtlichkeit nur bei der abgesenkten Schwenkklaue 13' markiert. Diese Drucklager liegen bei Eingriff der Schwenkklauen 13 und 14 in die zugehörigen Hebeösen 15 und 16 an angepaßten Gegenlagern 20 bzw. 21 an. Um eine exakte Positionierung der Lager zu ermöglichen, kann man beispielsweise die horizontale Schwenkachse 12 in einer justierbaren Exzenterscheibe (nicht dargestellt) anordnen, oder die Drucklager 18/19 bzw. die zugehörigen Gegenlager 20/21 mit auswechselbaren Distanzplatten (nicht dargestellt) versehen.

Bei einem Anheben des Deckels 4 wirken,verursacht durch das exzentrisch angreifende Deckelgewicht zwischen dem Lager 19 und dem Gegenlager 21, in Richtung einer Lösung des Eingriffs gerichtete Kräfte. Um diese durch Reibungskräfte zu kompensieren werden vorzugsweise das obere Drucklager 19 und das zugehörige Gegenlager 21 als Schrägflächen ausgebildet, die in der durch eine ausgezogene Linie dargestellten Eingriffslage der schwenkbaren Klaue bei auf dem Ofengefäß 2 aufliegendem Deckel 4 unter einem Winkel von 5° bis 20_{°} vorzugsweise von 10_{°} gegenüber einer senkrechten Ebene geneigt sind. Dieser Winkel ist in Fig. 1 angedeutet und mit a bezeichnet.

Eine unerwünschte Horizontalverschiebung des Deckels 4 beim Anheben durch die Schwenkklauen 13 und 14 um den erforderlichen Betrag, kann dadurch vermieden werden, daß die horizontale Schwenkachse 12 in einer Höhe angeordnet wird, die der Höhe zwischen Oberkante und Unterkante des auf dem Ofengefäß 2 aufliegenden Deckels 4 entspricht. Vorzugsweise ist die horizontale Schwenkachse 12 in einer Höhe angeordnet, die der Höhe zwischen Oberkante und Unterkante der in der Fig. nicht dargestellten Elektrodendurchführungen im Deckel 4 entspricht. Liegt die Höhe der Schwenkachse in einer Höhe, die der Mitte zwischen Oberkante und Unterkante der Elektrodendurchführungen im Deckel entspricht, dann ist die Horizontalverschiebung bei den Elektrodendurchführungen beim Anheben des Deckels minimiert.

Die Hebeösen 15 und 16 sind bei dem beschriebenen Ausführungsbeispiel in Tragarmen 22 und 23 vorgesehen, die fest mit dem Deckelring 5 verbunden sind. Außerdem sind die beiden Schwenkklauen 13 und 14 zur Gewährleistung einer synchronen Bewegung durch eine Querwelle 29 miteinander verbunden, die vorzugsweise als Hohlwelle ausgebildet ist.

Es wird nun die Arbeitsweise der beschriebenen Vorrichtung erläutert.

Während des Ofenbetriebes liegt der Deckel 4 auf dem Ofengefäß 2 auf und die Schwenkklauen 13 und 14 befinden sich in der unteren strich-punktiert dargestellten Position 13'. Soll der Deckel angehoben und zur Seite geschwenkt werden, dann werden die Linearantriebe 17 der beiden Schwenkklauen 13 und 14 betätigt und diese werden synchron nach oben in die mit ausgezogenen Linien dargestellte Eingriffsposition bewegt. Die Schwenkklauen 13 und 14 greifen in die Hebeösen 15 und 16 ein und bei exakter Justierung der Drucklager 18 und 19 und der zugehörigen Gegenlager 20 und 21 kommen diese gleichzeitig zur gegenseitigen Anlage. Bei einem weiteren Hochschwenken der Schwenkklauen 13 und 14 mittels der Antriebe 17 wird der Deckel 4 um die Schwenkachse 12 bis in die strich-punktiert dargestellte Position angehoben. In dieser Position befinden sich die Schwenkklauen oberhalb des wassergekühlten Ringes 3, d.h. oberhalb des oberen Randes des Ofengefäßes 2 und können zusammen mit dem Deckel ungehindert zur Seite geschwenkt werden. Diese Schwenkbewegung erfolgt durch Drehen des Drehportals 6 um die senkrechte Schwenkachse 7. Hierbei werden gleichzeitig die Elektrodenarme mitgeschwenkt, die zuvor bis in eine Position angehoben wurden, bei der die Schwenkbewegung der Elektroden durch den oberen Gefäßrand nicht behindert wird. Um bei einem Ausfall der Antriebe 17 für die Schwenkklauen 13 und 14 ein unbeabsichtigtes Absenken zu verhindern, ist es zweckmäßig, die Schwenkklauen in der obersten Position mechanisch zu verriegeln.

Das seitliche Rückschwenken des Deckels erfolgt durch Zurückdrehen des Drehportals 6 und das Absenken des Deckels 4 auf das Ofengefäß 2 durch Betätigen des Linearantriebes 17 in umgekehrter Richtung nach Beseitigung der mechanischen Verriegelung. Soll der Deckel 4 oder ein Teil des Deckels, wie ein vom äußeren Tragring 5 getragenes Kühlelement ausgewechselt werden, dann werden mittels des Drehportals 6 nach dem Anheben der Elektrodentragarme 10 die Schwenkklauen in der unteren, ausgerückten Position 13" zusammen mit den Elektrodentragarmen zur Seite geschwenkt. Damit wird der auf dem Ofengefäß liegende Deckel 4 von oben zugänglich und es können mit einem Kran Teile hiervon oder der gesamte Deckel abgehoben und durch neue Teile ersetzt werden.

Da sich auch während des Ofenbetriebs die Schwenkklauen 13 und 14 außerhalb des Eingriffs in der unteren Position 13' befinden, besteht zwischen diesen und dem Deckel während dieser Zeit keine elektrische Verbindung, so daß aufwendige Maßnahmen zur Unterbindung von Kriechströmen überflüssig sind.

Bei dem in den Fig. 3 und 4 dargestellten zweiten Ausführungsbeispiel der Erfindung ist anstelle der beiden Schwenkklauen 13 und 14 ein Hubstempel 24 als heb- und senkbares Tragglied vorgesehen. Die Teile des zweiten Ausführungsbeispiels, die denen des ersten entsprechen, sind mit gleichen Bezugszeichen versehen und es wird auf die zum ersten Ausführungsbeispiel dieser Teile gegebene Edäuterung Bezug genommen.

Der Hubstempel 24 ist auf der Plattform des Drehportals 6 befestigt und zwar, wie Fig. 4 erkennen läßt, seitlich der Elektrodentragarme. Beim Drehen des Drehportals 6 um die senkrechte Achse 7 läßt sich der Deckel 4 in die in Fig. 4 strich-punktiert dargestellte Position seitlich verschwenken. Um die bei diesem Schwenkvorgang auftretenden Kräfte über den Hubstempel 24 übertragen zu können, muß dieser sowohl gegenüber dem Drehportal 6 als auch gegenüber dem Deckel 4 gegen Verdrehen gesichert sein. Die Drehsicherung des Hubstempels gegenüber dem Drehportal kann beispielsweise durch eine senkrechte Nut im Drehportal erfolgen, in die ein seitlich am Hubstempel 24 eingesetzter Stift eingreift. Die Drehsicherung des Hubstempels 24 gegenüber dem Deckel 4 erfolgt bei dem Ausführungsbeispiel durch eine Anflachung 25 des Hubstemples, die etwa senkrecht ausgebildet ist und an einer entsprechend ausgebildeten Gegenfläche im Bereich der Hebeöse anliegt. Der Hubstempel 24 kann aus der dargestellten Eingriffsposition in eine den Deckel freigebende Freigabeposition abgesenkt und außerdem aus der dargestellten Position unter Mitnahme des Deckels so weit angehoben werden, daß dieser beim Drehen des Drehportals ungehindert zur Seite geschwenkt werden kann. Die Arbeitsweise des zweiten Ausführungsbei spiels entspricht der des ersten Ausführungsbeispiels. Auf die zu diesem Beispiel gegebene Erläuterung wird Bezug genommen.

Das dritte Ausführungsbeispiel gemäß den Fig. 5 und 6 unterscheidet sich vom zweiten Ausführungsbeispiel dadurch, daß statt eines Hubstempels 24 zwei Hubstempel 26 und 27 vorgesehen sind. Damit hier ein seitliches Verschwenken des Deckels 4 in die in Fig. 6 gestrichelt angedeutete ausgeschwenkte Position möglich ist, ohne daß die Schwenkbewegung behindert wird, muß die senkrechte Schwenkachse 7 des Drehportals 6 außerhalb der Symmetrieachse 28 zwischen den beiden Hubstempeln 26 und 27 liegen (siehe Fig. 6). Die Lage bestimmt sich danach, daß der Hubstempel 27 beim Drehen des Drehportals am Ofengefäß vorbeigeführt werden kann.

## Patentansprüche

1. Seitlich des Ofengefäßes (2) eines Lichtbogenofens (1) angeordnete Hub- und Schwenkvorrichtung für den Deckel (4) des Ofengefäßes, die ein heb- und senkbares Tragglied (13, 14, 24, 26, 27) enthält, das unmittelbar am Deckelrand angreift, wobei wenigstens eine Hubvorrichtung auf einem neben dem Ofengefäß angeordneten, seitlich verschwenkbaren Drehportal (6) befestigt ist und das Tragglied (13, 14, 24, 26, 27) in der abgesenkten Position (13') vom Deckelrand gelöst ist und beim Anheben in eine der Form des Traggliedes angepaßte Hebeöse (15, 16) am Rand des Deckels eingreift.

2. Vorrichtung nach Anspruch 1, dadurch gekennzeichnet, daß bei zwei Hubvorrichtungen das seitlich verschwenkbare Drehportal (6) um eine außerhalb der Symmetrieachse (28) zwischen den beiden Traggliedem (26, 27) liegende senkrechte Schwenkachse schwenkbar ist.

3. Vorrichtung nach Anspruch 1 oder 2, dadurch gekennzeichnet, daß das Tragglied (13, 14, 24, 26, 27) auf der dem Deckel (4) zugewandten Seite ein unteres Drucklager (18) und auf der dem Deckel abgewandten Seite ein höher liegendes, oberes Drucklager (19) aufweist, und die beiden Drucklager bei Eingriff des Traggliedes in die zugehörige Hebeöse (15,16) des Deckels (4) an angepaßten Gegenlagem (20, 21) anliegen.

4. Vorrichtung nach Anspruch 3, dadurch gekennzeichnet, daß das obere Drucklager (19) und das zugehörige Gegenlager (21) in der Eingriffslage des Traggliedes bei auf dem Ofengefäß aufliegendem Deckel als unter einem Winkel (a) von 5_{°} bis 20_{°} gegenüber einer senkrechten Ebene geneigte Schrägflächen ausgebildet sind.

5. Vorrichtung nach einem der Ansprüche 1 bis 4, dadurch gekennzeichnet, daß das Drehportal (6) wenigstens eine Hubsäule (9) eines Elektrodentragarms (10) des Lichtbogenofens (1) trägt.

6. Vorrichtung nach einem der Ansprüche 1 bis 5, dadurch gekennzeichnet, daß das heb- und senkbare Tragglied als eine um eine horizontale Schwenkachse (12) schwenkbare Klaue (13, 14) ausgebildet ist.

7. Vorrichtung nach Anspruch 6, dadurch gekennzeichnet, daß die horizontale Schwenkachse (12) in einer Höhe angeordnet ist, die der Höhe zwischen Oberkante und Unterkante des auf dem Ofengefäß (2) aufliegenden Deckels (4) entspricht.

8. Vorrichtung nach Anspruch 7, dadurch gekennzeichnet, daß die horizontale Schwenkachse (12) in eine Höhe angeordnet ist, die der Höhe zwischen Oberkante und Unterkante der Elektrodendurchführung(en) im Deckel (4) entspricht.

9. Vorrichtung nach einem der Ansprüche 6 bis 8, dadurch gekennzeichnet, daß die horizontale Schwenkachse (12) zur horizontalen Justierung des Eingriffs der schwenkbaren Klaue (13,14) in die Hebeöse (15, 16) des Deckels (4) in Richtung des Deckels verschiebbar ist.

10. Vorrichtung nach Anspruch 9, dadurch gekennzeichnet, daß die horizontale Schwenkachse (12) in einer justierbaren Exzenterscheibe angeordnet ist.

11. Vorrichtung nach einem der Ansprüche 6 bis 10, dadurch gekennzeichnet, daß im Abstand zueinander zwei schwenkbare Klauen (13, 14) vorgesehen sind,die zur synchronen Betätigung durch eine Querwelle (29) fest miteinander verbunden sind.

12. Vorrichtung nach einem der Ansprüche 1 bis 5, dadurch gekennzeichnet, daß das heb- und senkbare Tragglied als Hubstempel (24, 26, 27) ausgebildet ist.

13. Vorrichtung nach Anspruch 12, dadurch gekennzeichnet, daß der Hubstempel (24) gegen Verdrehung gegenüber dem Drehportal (6) und bei Eingriff in die zugehörige Hebeöse (15) gegenüber dem Deckel (4) gesichert ist.

14. Vorrichtung nach einem der Ansprüche 1 bis 13, dadurch gekennzeichnet, daß der Deckel als flüssigkeitsgekühlter Deckel (4) ausgebildet ist.

15. Vorrichtung nach Anspruch 14, dadurch gekennzeichnet, daß die Hebeöse in einem äußeren Tragring (5) des flüssigkeitsgekühlten Deckels (4) vorgesehen ist.

## Revendications

1. Dispositif de soulèvement et de basculement du couvercle (4) de la cuve (2) d'un four à arc électrique, qui est disposé sur le côté de la cuve et qui comporte un élément porteur (13, 14, 24, 26, 27) susceptible d'être soulevé et abaissé et attaquant directement le bord du couvercle au moins un dispositif de soulèvement étant fixé à un portique tournant (6) disposé à côté de la cuve du four et susceptible de basculer latéralement, et l'élément porteur (13, 14, 24, 26, 27) étant, en la position abaissée (13') séparé du bord du couvercle et pénétrant, lors du soulèvement, dans un oeillet de levage (15, 16) adapté à la forme du support.

2. Dispositif suivant la revendication 1, caractérisé en ce que, dans le cas de deux dispositifs de soulèvement, le portique tournant (6) qui est susceptible de basculer latéralement, peut basculer autour d'un axe de basculement vertical se trouvant à l'extérieur de l'axe de symétrie (28) entre les deux éléments porteurs (26, 27).

3. Dispositif suivant la revendication 1 ou 2, caractérisé en ce que l'élément porteur (13, 14, 24, 26, 27) comporte, du côté tourné vers le couvercle (4), un palier de butée inférieur (18) et, du côté éloigné du couvercle, un palier de butée supérieur (19) à un niveau plus élevé et les deux paliers de butée s'appliquent, sur des contre-paliers (20, 21) adaptés, lorsque l'élément porteur pénètre dans l'oeillet de levage (15, 16) associé du couvercle (4).

4. Dispositif suivant la revendication 3, caractérisé en ce que le palier de butée supérieur (19) et le contre-palier (21) associé, sont constitués en surfaces inclinées d'un angle (a) de 5 à 20_{°} par rapport à un plan vertical, dans la position de pénétration de l'organe porteur et alors que le couvercle repose sur la cuve du four

5. Dispositif suivant l'une des revendications 1 à 4, caractérisé en ce que le portique tournant (6) porte au moins une colonne de soulèvement d'un bras porte-électrode (10) du four à arc électrique (1).

6. Dispositif suivant l'une des revendications 1 à 5, caractérisé en ce que l'élément porteur qui est susceptible d'être soulevé et abaissé est constitué sous la forme d'une patte (13, 14) qui peut basculer autour d'un axe de basculement (12) horizontal.

7. Dispositif suivant la revendication 6, caractérisé en ce que l'axe de basculement (12) horizontal est disposé à un niveau qui correspond au niveau compris entre le bord supérieur et le bord inférieur du couvercle (4) reposant sur la cuve du four (2).

8. Dispositif suivant la revendication 7, caractérisé en ce que l'axe de basculement (12) horizontal est disposé à un niveau qui correspond au niveau compris entre le bord supérieur et le bord inférieur de la traversée pour l'électrode ou des traversées pour les électrodes ménagées dans le couvercle (4).

9. Dispositif suivant l'une des revendications 6 à 8, caractérisé en ce que l'axe de basculement (12) horizontal peut, pour l'ajustement horizontal de la pénétration de la patte (13, 14) susceptible de basculer dans l'oeillet de levage (15, 16) du couvercle (4), être déplacé dans la direction du couvercle.

10. Dispositif suivant la revendication 9, caractérisé en ce que l'axe de basculement (12) horizontal est monté dans un disque à excentrique ajustable.

11. Dispositif suivant l'une des revendications 6 à 10, caractérisé en ce qu'il est prévu deux pattes basculantes (13, 14) qui sont à distance l'une de l'autre et qui, en vue d'être manoeuvrées en synchronisme, sont reliées rigidement l'une à l'autre par un arbre transversal (29).

12. Dispositif suivant l'une des revendications 1 à 5, caractérisé en ce que l'élément porteur qui est susceptible de se soulever et de s'abaisser est constitué en vérin de levage (24, 26, 27).

13. Dispositif suivant la revendication 12, caractérisé en ce que le vérin de levage (24) est bloqué en rotation par rapport au portique tournant (6) et par rapport au couvercle (4), lors de la pénétration dans l'oeillet de levage (15) associé.

14. Dispositif suivant l'une des revendications 1 à 13, caractérisé en ce que le couvercle est constitué en couvercle (4) à refroidissement par du liquide.

15. Dispositif suivant la revendication 14, caractérisé en ce que l'oeillet de levage est prévu dans un anneau support extérieur (5) du couvercle (4) à refroidissement par du liquide.

## Claims

1. Apparatus for lifting and pivoting the cover (4) of the furnace vessel (2) of an electric arc furnace (1), the apparatus being arranged laterally of the furnace vessel (2) and including a carrier member (13, 14, 24, 26, 27) which can be raised and lowered and which directly engages the edge of the cover, wherein at least one lifting apparatus is fixed on a laterally pivotable rotary portal arrangement (6) arranged beside the furnace vessel and the carrier member (13, 14, 24, 26, 27) is released from the edge of the cover in the lowered position (13') and in the lifting operation engages into a lifting eye (15, 16) which is adapted to the shape of the carrier member, at the edge of the cover.

2. Apparatus according to claim 1 characterised in that, with two lifting apparatuses, the laterally pivotable rotary portal arrangement (6) is pivotable about a vertical pivot axis disposed outside the axis of symmetry (28) between the two carrier members (26, 27).

3. Apparatus according to claim 1 or claim 2 characterised in that on the side towards the cover (4) the carrier member (13, 14, 24, 26, 27) has a lower thrust bearing member (18) while on the side remote from the cover it has an upper thrust bearing member (19) disposed at a higher level, and the two thrust bearing members bear against co-operating bearing members (20, 21) which are matched thereto, when the carrier member engages into the associated lifting eye (15, 16) of the cover (4).

4. Apparatus according to claim 3 characterised in that the upper thrust bearing member (19) and the associated co-operating bearing member (21), in the position of engagement of the carrier member with the cover lying on the furnace vessel, are in the form of inclined surfaces which are inclined at an angle (a) of from 5_{°} to 20_{°} relative to a vertical plane.

5. Apparatus according to one of claims 1 to 4 characterised in that the rotary portal arrangement carries at least one lift column (9) of an electrode carrier arm (10) of the electric arc furnace (1).

6. Apparatus according to one of claims 1 to 5 characterised in that the carrier member which can be raised and lowered is in the form of a claw (13, 14) which is pivotable about a horizontal pivot axis (12).

7. Apparatus according to claim 6 characterised in that the horizontal pivot axis (12) is arranged at a level which corresponds to the level between the upper edge and the lower edge of the cover (4) when lying on the furnace vessel (2).

8. Apparatus according to claim 7 characterised in that the horizontal pivot axis (12) is arranged at a level which corresponds to the level between the upper edge and the lower edge of the member or members in the cover (4), through which the respective electrode passes through the cover.

9. Apparatus according to one of claims 6 to 8 characterised in that the horizontal pivot axis (12) is displaceable in the direction of the cover (4) for horizontal adjustment of engagement of the pivotable claws (13, 14) into the lifting eyes (15, 16) on the cover (4).

10. Apparatus according to claim 9 characterised in that the horizontal pivot axis (12) is arranged in an adjustable eccentric disc.

11. Apparatus according to one of claims 6 to 10 characterised in that two pivotable claws (13, 14) are disposed at a spacing relative to each other, the claws being fixedly connected together for synchronous actuation by a transverse shaft (29).

12. Apparatus according to one of claims 1 to 5 characterised in that the carrier member which can be raised and lowered is in the form of a lift ram (24, 26, 27).

13. Apparatus according to claim 12 characterised in that the lift ram (24) is prevented from rotating relative to the rotary portal arrangement (6) and, upon engagement into the associated lifting eye (15), relative to the cover (4).

14. Apparatus according to one of claims 1 to 13 characterised in that the cover is in the form of a liquid-cooled cover (4).

15. Apparatus according to claim 14 characterised in that the lifting eye is provided in an outer carrier ring (5) of the liquid-cooled cover (4).
